# DEMANDE DE BREVET EUROPEEN

(11) **EP 1 293 640 A1**
(43) Date de publication de la demande: **19.03.2003**
(21) Numéro de dépôt: 02360264.2
(22) Date de dépôt: 13.09.2002
(51) Int. Cl.: E06B 7/00

(54) **Cale de positionnement pour vantail de porte, fenêtre ou analogue**

(30) Priorité: 17.09.2001 FR 0111996
(71) Demandeur: Ferco International Ferrures et Serrures de Bâtiment Société par actions simplifiée, 57400 Sarrebourg (FR)
(72) Inventeur: Klespert, Sylvain, 57400 Sarrebourg (FR); Mager, Pascal, 57635 Herange (FR)
(74) Mandataire: Rhein, Alain

(57) **Abrégé**

Cale de positionnement pour vantail (2 ; 2A) de porte, fenêtre ou analogue, apte à prendre position, grâce à des moyens de fixation (5) appropriés, en feuillure (7) de ces dernières pour garantir le bon positionnement de ce vantail (2, 2A) par rapport à un cadre dormant (3) et/ou un vantail adjacent (2A ; 2).

Cette cale est caractérisée par le fait que lesdits moyens de fixation (5) sont définis aptes à coopérer, au travers de moyens d'accrochage (14) appropriés, avec des éléments d'une ferrure de verrouillage (6 ; 6A) prenant position en feuillure (7) dudit vantail (2 ; 2A).

## Description

L'invention concerne une cale de positionnement pour vantail de porte, fenêtre ou analogue, apte à prendre position, grâce à des moyens de fixation appropriés, en feuillure de cette dernière pour garantir le bon positionnement de ce vantail par rapport à un cadre dormant et/ou un vantail adjacent.

La présente invention trouvera son application dans le domaine de la quincaillerie du bâtiment.

Il est usuel, en sortie de fabrication, que de caler le ou, selon le cas, les vantaux d'une menuiserie, de type porte ou fenêtre, dans leur cadre dormant, ceci de manière à préserver leur équerrage, ainsi que le jeu de feuillure lors du transport et, normalement, jusqu'en fin de pose de cette menuiserie. Dans tous les cas, une fois cette pose effectuée, il est d'usage de retirer les cales, lesquelles prennent position en feuillure de ces menuiseries, plus généralement au niveau du cadre dormant, ceci grâce à des moyens de fixation appropriés.

A titre d'exemple, dans le cas de portes ou fenêtres en matériau synthétique notamment en PVC ou encore en métal les profilés définissant le cadre dormant d'une telle porte ou fenêtre présentent habituellement en feuillure une rainure dans laquelle est apte à prendre position une telle cale et de s'y maintenir jusqu'à l'intervention d'un opérateur pour procéder à leur retrait.

A titre d'exemple, ces cales, elles-même souvent en matière plastique sont maintenues dans une telle rainure grâce à des moyens de clipage dont elles sont équipées.

Si, en soi, ces cales de positionnement sont à même de répondre efficacement, au problème posé, à moins, bien sûr, de les retirer avant la pose définitive de la menuiserie, l'on a pu remarquer, dans le cadre d'une première démarche inventive, qu'il pouvait être opportun de maintenir ces cales en place postérieurement. En effet, dans le cas d'une construction neuve, voire même lors d'une rénovation, une fois les portes et fenêtres installées, il est très fréquent que d'autres corps de métier aient encore à intervenir dans la construction et mettent à profit les différentes ouvertures pour transiter leurs matériaux qui peuvent être, à la fois lourds et encombrants. Précisément, souvent en faisant passer au travers d'une fenêtre une charge lourde, voire en plus encombrante, on ne peut faire autrement que de la reposer, même temporairement, sur la menuiserie. Il est encore fréquent, à ces occasions, de heurter le cadre dormant ce qui peut entraîner un défaut d'équerrage entre ce dernier et le ou les vantaux qu'il supporte.

L'on comprend qu'il est préférable, dans ces conditions, que cet équerrage et le jeu en feuillure de ce cadre dormant et ce ou ces vantaux soient réajustés, systématiquement, et surtout si les poseurs de menuiseries, professionnels autorisés, ne sont plus présents sur le chantier avec les autres professionnels de la seconde maîtrise d'oeuvre.

Par ailleurs, il n'est pas rare que cet équerrage et/ou ces jeux de feuillure viennent à se modifier dans le temps, par exemple suite à un affaissement d'un vantail par rapport à son cadre dormant.

Il a donc été imaginé, dans le cadre d'une seconde démarche inventive, des cales de positionnement conçues de telle manière qu'après la pose d'une menuiserie un opérateur ne soit tenté de les retirer.

En fin de compte, l'invention répond avantageusement à ce problème en permettant d'associer lesdites cales à un élément d'une ferrure, en particulier d'une ferrure de verrouillage, dont est usuellement équipée une menuiserie de type porte ou fenêtre.

Plus particulièrement, l'invention concerne une cale de positionnement pour vantail de porte, fenêtre ou analogue, apte à prendre position, grâce à des moyens de fixation appropriés, en feuillure de cette dernière pour garantir le bon positionnement de ce vantail par rapport à un cadre dormant et/ou un vantail adjacent, caractérisé par le fait que lesdits moyens de fixation sont définis aptes à coopérer, au travers de moyens d'accrochage appropriés, avec des éléments d'une ferrure de verrouillage prenant position en feuillure dudit vantail.

Selon une autre particularité de la présente invention, une telle cale est prévue apte, au travers de ces moyens de fixation, à coopérer avec un tel élément de ferrure de verrouillage, plus particulièrement au droit d'un organe de verrouillage dont est équipé cette dernière.

Les avantages qui découlent de la présente invention consistent en ce que en rendant solidaire une telle cale de positionnement d'un élément d'une ferrure de verrouillage, tout particulièrement à hauteur d'un organe de verrouillage, elle est supposée contribuer au bon fonctionnement de cette ferrure, d'autant que sa pose au niveau d'une menuiserie peut résulter des recommandations du fabricant de cette ferrure de verrouillage. Aussi, ces cales sont nécessairement maintenues en place, même après intégration de la porte ou fenêtre dans l'ouverture correspondante d'une construction. Elles garantissent, par conséquent, le maintien de l'équerrage et le jeu en feuillure entre un vantail et son cadre dormant ou un vantail adjacent, quelles que soient les agressions ultérieures ou les déformations qui peuvent intervenir au cours du temps.

L'invention sera mieux comprise au travers de la lecture de la description qui va suivre et au vu des dessins joints se rapportant à des exemples de réalisation.
- la figure 1 est une représentation schématisée d'une fenêtre à deux vantaux destinée à illustrer des exemples d'implantation d'une cale conforme à l'invention en feuillure de ces vantaux ;
- la figure 2 est une représentation schématisée et en coupe des montants centraux de ces vantaux, illustrant une cale conforme à l'invention, rendue solidaire de la têtière d'une ferrure de verrouillage, de type crémone ou similaire ;
- la figure 3 est une représentation schématisée et en perspective de cette cale illustrée dans la figure 2 ;
- la figure 4 est une représentation schématisée et en traits discontinus de l'extrémité inférieure des montants avant de ces vantaux, représentant des cales, conformes à l'invention, correspondant à d'autres modes de réalisation.
- la figure 5 est une vue schématisée et en coupe selon V-V de la figure 4 ;
- la figure 6 est une vue schématisée et en perspective d'une de ces cales représentées dans les figures 4 et 5 ;
- la figure 7 est une vue similaire à la figure 6 représentant une vue schématisée et en perspective de la seconde cale visible sur ces figures 4 et 5 ;

Une menuiserie de type porte ou fenêtre 1 comporte au moins un vantail 2 monté pivotant sur un cadre dormant 3.

En fait, il a été représenté dans la figure 1, une fenêtre 1 comportant deux vantaux 2, 2A, montrant que l'objet de la présente invention est en mesure de trouver son application dans tous types de portes ou fenêtres, quel que soit le nombre de ces vantaux.

A ce propos, l'invention concerne une cale de positionnement 4 prévue apte à prendre position, grâce à des moyens de fixation 5 appropriés, en feuillure 7 de cette porte ou fenêtre 1, pour garantir le bon positionnement d'un vantail 2 à l'intérieur de son cadre dormant 3 et/ou par rapport à un vantail 2A adjacent.

Comme on a voulu le représenter dans la figure 1, une porte ou fenêtre 1 est pourvue d'une ferrure de verrouillage 6 prenant position, très souvent, dans une rainure d'encastrement en feuillure 7 d'un vantail 2.

Dans le cas d'une crémone ou crémone-serrure, les éléments de cette ferrure de verrouillage 6 sont alors abrités, usuellement, par une têtière 8 s'étendant sur toute ou partie de la longueur d'un montant 9 ou d'une traverse du vantail 2 qui en est équipé. De plus, à l'arrière d'une telle têtière 8 s'étendent une ou plusieurs tringles de manoeuvre 10 sur la ou lesquelles est prévu apte à agir un mécanisme commande approprié. Par ailleurs, une extrémité libre d'une telle tringle de manoeuvre 10 est susceptible, souvent, de se présenter saillante à une extrémité 11, 12 de ce montant 9 ou de ladite traverse de manière à définir un organe de verrouillage apte à coopérer avec une gâche 13 implantée en correspondance au niveau du cadre dormant 3.

Evidemment, de telles tringles de manoeuvre 10 peuvent encore agir sur d'autres organes de verrouillage venant traverser la têtière 8 en feuillure 7 du vantail 2 pour coopérer, là encore, avec des gâches au niveau du cadre dormant 3 d'un vantail adjacent 2A.

On remarquera que dans l'exemple illustré dans la figure 1, c'est à dire lorsqu'une fenêtre comporte deux ventaux 2, 2A, l'un d'eux est pourvu d'une telle ferrure de verrouillage 6 de type crémone ou crémone serrure, tandis que l'autre, dit semi-fixe, comporte, très fréquemment en tant que ferrure de verrouillage 6A, un verrou, prenant position, là encore, dans une rainure d'encastrement en feuillure d'un montant 9A ou d'une traverse. Comme représenté schématiquement dans les figures 4 et 5, un tel verrou est également pourvu d'une tringle 10A montée mobile à l'arrière d'une têtière 8A et dont une extrémité libre est prévue apte à s'étendre au-delà d'une extrémité 12A de ce montant 9A ou de cette traverse pour coopérer avec une gâche 13 sur le cadre dormant 3.

Au vu de la description qui précède l'on comprend bien que pour garantir le bon fonctionnement de la porte ou fenêtre 1, mais aussi celui de la ferrure de verrouillage 6,6A dont est équipé un vantail 2, 2A, il est impératif que ce ou ces derniers soient d'équerre et respectent un jeu feuillure déterminé par rapport à leur cadre dormant 3, mais aussi entre eux

Pour cela interviennent les cales de positionnement conformes à l'invention qui, selon une particularité de cette dernière, comportent des moyens de fixation 5 en feuillure 7 d'un vantail 2, 2A prévus aptes à coopérer, au travers de moyens d'accrochage 14, avec des éléments 8, 10 de la ferrure de verrouillage 6, 6A, laquelle est, elle aussi, disposée en feuillure 7 de ce vantail 2, 2A.

Selon un premier mode de réalisation visible dans les figures 2 et 3, la cale 4 est configurée, au niveau de sa face arrière 15, de manière apte à prendre appui sur le chant avant 16 et en feuillure 7 du vantail 2, 2A, au niveau de cette même face arrière 15 ladite cale 4 comportant encore des moyens d'accrochage 14 sous forme de languettes formant crochet 18 prévues aptes à coopérer avec les bordures latérales 19, 20 de la têtière 8, 8A. Plus précisément, avant la mise en place de ces dernières dans la rainure d'encastrement 21 prévue apte à l'accueillir au niveau de cette feuillure 7 du vantail 2, 2A, ladite cale 4 est clipée, grâce à ces languettes 18 sur cette têtière 8, 8A.

Quant à l'épaisseur 22 de cette cale 4, elle est déterminée de manière apte à faire respecter au montant 9, 9A, voire une traverse de ce vantail 2, 2A, un jeu déterminé par rapport au cadre dormant 3 ou, selon le cas, un vantail adjacent, respectivement, 2A, 2 comme illustré dans la figure 2.

Quant à la face avant 23 de cette cale 4 elle détermine une rampe 24 d'aide à la fermeture du vantail 2, 2A. En somme cette rampe 24 confère à cette cale 4 une épaisseur progressivement croissante pour lui permettre, précisément, de rattraper ce jeu en feuillure d'un tel vantail 2 et un cadre dormant 3, voire un vantail adjacent 2A. L'angle d'inclinaison 25 par rapport au plan de feuillure 7 de cette rampe 24 tient compte, encore, de la cinématique de cette porte ou fenêtre 1. Il est nécessaire, en particulier, que sous l'effet de la rotation du vantail 2, cette cale 4 ne gêne pas l'ouverture de ce dernier en venant accrocher le cadre dormant 3 ou le vantail adjacent 2A.

Comme visible dans la figure 2 et selon un mode de réalisation préférentiel, cette rampe 24 est subdivisée en deux partie 24A, 24B d'angle d'inclinaison progressivement croissant en direction de la fermeture de la porte ou fenêtre 1 pour assurer un rattrapage progressif du jeu de feuillure.

Les figures 4 à 7 s'attachent à des cales 4 correspondant à d'autres modes de réalisation.

En fait, selon ces modes de réalisation, ladite cale 4, conforme à l'invention vient coopérer, au travers de ses moyens de fixation 5 sous forme de moyens d'accrochage 14, avec la ferrure de verrouillage 6, 6A, plus particulièrement à hauteur d'un organe de verrouillage correspondant à cette dernière.

Ainsi, comme cela est expliqué plus haut, dans le cadre d'une ferrure de verrouillage du type crémone ou d'un verrou prenant position en feuillure d'un vantail 2, 2A, l'extrémité libre d'une tringle de manoeuvre 10, 10A est susceptible de se présenter saillante à l'extrémité supérieure 11 ou inférieure 12 du montant avant 9, 9A de ce vantail 2, 2A de manière à coopérer avec une gâche 13 sur le cadre dormant 3.

Ainsi, la cale 4 vient prendre position grâce à ces moyens d'accrochage 14 dans l'angle supérieur ou inférieur 26 défini par le montant avant 9, 9A du vantail 2, 2A et la traverse supérieure ou inférieure 27 de ce dernier.

Dans ce cas, une telle cale 4 peut être pourvue d'un 29 ou de deux plans de calage 28, 29, intervenant dans des directions perpendiculaires, l'un 29 entre ladite traverse supérieure ou inférieure 27 du vantail 2, 2A et la traverse supérieure ou inférieure 30 du cadre dormant 3 et l'autre 28 entre le montant avant 9, 9A du vantail 2, 2A et le montant correspondant du cadre dormant 3 ou le montant avant, respectivement, 9A, 9 du vantail adjacent, 2A, 2.

Selon un mode d'exécution avantageux, lesdits moyens d'accrochage 14 consistent en des moyens d'emboîtement 31 de ladite cale 4 sur l'extrémité 32 de l'ensemble têtière 8, 8A-tringle 10, 10A, à cette extrémité supérieure 11 ou inférieure 12 du montant 9, 9A correspondant au vantail 2, 2A.

A noter, à ce propos, qu'à cette extrémité dudit montant 9, 9A, la têtière 8, 8A comporte, dans sa partie arrière dans la rainure d'encastrement 21 un guide 33 de sortie de tringle, de sorte que les moyens d'emboîtement 31 consistent en une lame 34 s'étendant le long de la face externe de l'ensemble têtière 8, 8A-tringle 10, 10A et une autre 35 qui, elle, vient s'étendre à l'arrière de cet ensemble, plus particulièrement du guide de sortie de tringle 33.

A noter que cette lame 35 est définie d'épaisseur globale 36 ajustée au jeu existant dans la rainure d'encastrement 21, à l'arrière de ce guide de sortie de tringle 33. Pour cela, cette lame 35 peut être nervurée et/ou pourvue de languettes élastiques 37 sur l'un et/ou l'autre de ses côtés.

A noter que le plan de calage 29 venant se situer au droit de l'extrémité de la tringle de manoeuvre 10, 10A, laquelle est susceptible de définir un organe de verrouillage en venant se présenter saillant pour coopérer avec une gâche 13, comporte une ouverture 38 pour le passage de cette extrémité de tringle 10, 10A.

Tout comme précédemment, l'épaisseur d'une telle cale 4, que ce soit dans la direction du plan de calage 28 ou 29, est ajustée par rapport au jeu de feuillure entre le vantail 2 et le cadre dormant 3 et/ou un vantail adjacent 2A.

Par ailleurs, la face avant 39, 40 de ces plans de calage 28, 29, comporte, tout comme précédemment, une ou plusieurs rampes d'aide à la fermeture du vantail 2, 2A.

Toutefois, dans ce cas d'espèce et pour des questions de réversibilité de la cale 4 c'est à dire pour permettre l'application de cette dernière à un vantail 2, 2A s'ouvrant à droit ou à gauche ou encore en vue d'autoriser l'utilisation d'une même cale dans l'angle 26 supérieur et inférieur du montant avant 9, 9A, les plans de calage 28, 29 sont définis symétriques par rapport à un plan médian parallèle au vantail 2, 2A.

Comme visible encore dans ces figures 4 à 7, les moyens de fixation 5, en dehors des moyens d'accrochage 14 destinés à coopérer avec un élément d'une ferrure de verrouillage 6, peuvent être complétés, dans ce cas d'espèce, par des moyens d'ancrage et de fixation 41 dans une rainure d'encastrement 21 en feuillure du vantail 2, 2A.

Plus particulièrement, dans le cas d'un vantail 2, 2A, s'ouvrant à la française, il est fréquent que la crémone ou crémone-serrure ou encore le verrou dont elle est équipée ne s'étende, en ce qui concerne ses éléments constitutifs, uniquement le long du montant avant 9, 9A de ce vantail 2, 2A, tandis qu'une rainure d'encastrement 21 s'étend, usuellement, sur tout le chant périphérique de ce vantail 2, 2A, en particulier lorsque celui-ci est constitué par un assemblage de profilés en matière plastique ou métallique.

Ainsi, de tels moyens d'ancrage et de fixation 41, situés, selon le cas, dans le prolongement du plan de calage 28 ou l'autre 29, peuvent se présenter sous forme d'un sabot 42 prévu apte à venir s'engager dans ladite rainure d'encastrement 21. Il peut être pourvu de languettes d'ancrage 43 dans cette rainure 21 et/ou traversé d'une ouverture 44 pour la passage d'une vis de fixation.

Préférentiellement, une telle cale 4 est conçue en matière plastique tenant compte, toutefois, que la présente invention n'est nullement limitée à un tel mode de réalisation.

Finalement, une cale conforme à l'invention, en venant coopérer, au travers de ses moyens de fixation, avec un élément d'une ferrure de verrouillage, vient à être considérée comme faisant partie de cette dernière, de sorte que l'opérateur, après pose de la menuiserie, n'est pas tenté de procéder à leur retrait immédiatement.

Finalement, de telles cales, en étant maintenues en position, contribuent à préserver, dans le temps, le jeu de feuillure entre le ou les vantaux et le cadre dormant de la porte, fenêtre ou similaire ainsi que leur équerrage.

## Revendications

1. Cale de positionnement pour vantail (2 ; 2A) de porte, fenêtre ou analogue, apte à prendre position, grâce à des moyens de fixation (5) appropriés, en feuillure (7) de ces dernières pour garantir le bon positionnement de ce vantail (2, 2A) par rapport à un cadre dormant (3) et/ou un vantail adjacent (2A ; 2), **caractérisée par le fait que** lesdits moyens de fixation (5) sont définis aptes à coopérer, au travers de moyens d'accrochage (14) appropriés, avec des éléments d'une ferrure de verrouillage (6 ; 6A) prenant position en feuillure (7) dudit vantail (2 ; 2A).

2. Cale de positionnement selon la revendication 1, **caractérisée par le fait qu'**elle est configurée, au niveau de sa face arrière (15), de manière apte à prendre appui sur le chant (16) en feuillure (7) du vantail (2, 2A) et comporte, en tant que moyens d'accrochage (14), des languettes formant crochet (18) prévues aptes à coopérer avec les bordures latérales (19, 20) d'une têtière (8, 8A) correspondant à la ferrure de verrouillage (6, 6A).

3. Cale de positionnement selon l'une quelconque des revendications précédentes, **caractérisée par le fait qu'**elle comporte, au niveau de sa face avant (23), une rampe (24) d'aide à la fermeture du vantail (2) pour assurer le rattrapage du jeu en feuillure d'un tel vantail (2) et un cadre dormant (3) ou un vantail adjacent (2A).

4. Cale de positionnement selon la revendication 3, **caractérisée par le fait que** la rampe (24) au niveau de la face avant (23) est subdivisée en deux parties (24A, 24B) d'angle d'inclinaison progressivement croissant en direction de la fermeture de la porte ou fenêtre (1) pour assurer un rattrapage progressif du jeu de feuillure.

5. Cale de positionnement selon l'une quelconque des revendications précédentes, **caractérisée par le fait qu'**elle est prévue apte, au travers des moyens de fixation (5), à coopérer avec un élément de ferrure de verrouillage (6, 6A) au droit d'un organe de verrouillage (10, 10A) dont est équipée cette dernière.

6. Cale de positionnement selon l'une des revendications 1 et 2, **caractérisée par le fait qu'**elle comporte deux plans de calage (28,29) dans des directions perpendiculaires (29, 30), dont l'un (29) est prévu apte à intervenir entre la traverse supérieure ou inférieure (27) du vantail (2 ; 2A) et la traverse correspondante supérieure ou inférieure (30) du cadre dormant (3) et l'autre (28) entre le montant avant (9, 9A) du vantail (2 ; 2A) et le montant correspondant du cadre dormant (3) ou le montant avant, respectivement, (9A, 9) du vantail adjacent (2A, 2).

7. Cale de positionnement selon la revendication 6, **caractérisée par le fait que** les moyens d'accrochage (14) consistent en des moyens d'emboîtement (31) de ladite cale (4) sur l'extrémité (32) d'un ensemble têtière (8, 8A) - tringle (10, 10A) coïncidant avec une extrémité (11, 12) d'un montant (9, 9A) ou d'une traverse (30) du vantail (2, 2A).

8. Cale de positionnement selon la revendication 7, **caractérisée par le fait que** les moyens d'emboîtement (31) consistent en une lame (34) prévue apte à s'étendre le long de la face externe de l'ensemble têtière (8, 8A) - tringle (10, 10A) et une autre (35) à l'arrière de cet ensemble, plus particulièrement d'un guide de sortie de tringle (33) que comporte dans sa partie arrière ladite têtière (8, 8A).

9. Cale de positionnement selon la revendication 8, **caractérisée par le fait que** la lame (35) est définie d'épaisseur globale (36) ajustée au jeu existant dans une rainure d'encastrement (21) en feuillure (7) d'un vantail (2, 2A), à l'arrière de l'ensemble têtière (8, 8A) - tringle (10, 10A), notamment dudit guide de sortie de tringle (33).

10. Cale de positionnement selon l'une quelconque des revendications 6 à 9, **caractérisée par le fait que** le plan de calage (29) venant se situer au droit d'un organe de verrouillage (10, 10A) comporte une ouverture (38) pour le passage de ce dernier.

11. Cale de positionnement selon l'une quelconque des revendications 6 à 10, **caractérisée par le fait que** les plans de calage (28, 29) comportent, au niveau de leur face avant (39, 40), une ou plusieurs rampes d'aide à la fermeture du vantail (2 ; 2A).

12. Cale de positionnement selon l'une quelconque des revendications 6 à 11, **caractérisée par le fait que** les plans de calage (28, 29) sont définis symétriques par rapport à un plan médian parallèle au plan du vantail (2 ; 2A).

13. Cale de positionnement selon l'une quelconque des revendications précédentes, **caractérisée par le fait que** les moyens de fixation (5) sont complétés par des moyens d'ancrage et de fixation (41) dans une rainure d'encastrement (21) en feuillure d'un vantail (2, 2A).

14. Cale de positionnement selon l'une quelconque des revendications 6 à 12 et la revendication 13, **caractérisée par le fait que** lesdits moyens d'ancrage et de fixation (41) se situent dans le prolongement d'au moins un des plans de calage (28, 29) et sont définis par un sabot (42) prévu apte à venir s'engager dans une telle rainure d'encastrement (21) et comportant des languettes d'ancrage (43) dans cette dernière et/ou une ouverture (44) pour le passage d'une vis de fixation.
